# EUROPÄISCHE PATENTSCHRIFT

(11) **EP 3 268 530 B1**
(45) Veröffentlichungstag und Bekanntmachung des Hinweises auf die Patenterteilung: **19.04.2023**
(21) Anmeldenummer: 16704251.4
(22) Anmeldetag: 15.02.2016
(51) Int. Cl.: D06F 33/38, D06F 34/22, D06F 103/22, D06F 103/04, D06F 105/52

(54) **VERFAHREN ZUM BETRIEB EINER WASCHMASCHINE MIT VERBESSERTER SPÜLPHASE SOWIE HIERZU GEEIGNETE WASCHMASCHINE**
METHOD FOR OPERATING A WASHING MACHINE HAVING AN IMPROVED RINSING PHASE AND WASHING MACHINE SUITABLE THEREFOR
PROCÉDÉ POUR FAIRE FONCTIONNER UN LAVE-LINGE AVEC UN CYCLE DE RINÇAGE AMÉLIORÉ, AINSI QUE LAVE-LINGE POUR LA MISE-EN OEUVRE DE CE PROCÉDÉ

(30) Priorität: 13.03.2015 DE 102015204537
(43) Veröffentlichungstag der Anmeldung: 17.01.2018
(73) Patentinhaber: BSH Hausgeräte GmbH, 81739 München (DE)
(72) Erfinder: AURICH, Dirk, 12487 Berlin (DE); BISCHOF, Andreas, 10407 Berlin (DE); MUNICK, Michael, 10367 Berlin (DE); SCHAUB, Hartmut, 14656 Brieselang (DE)
(86) Internationale Anmeldenummer: PCT/EP2016/053141
(87) Internationale Veröffentlichungsnummer: WO 2016/146322

(56) Entgegenhaltungen:
- EP-A1- 2 767 825
- DE-A1- 10 042 846
- DE-U1-202011 101 482
- FR-A1- 2 455 648
- US-A1- 2005 022 317

## Beschreibung

Die Erfindung betrifft ein Verfahren zum Betrieb einer Waschmaschine mit einer verbesserten Spülphase sowie eine hierzu geeignete Waschmaschine. Die Erfindung betrifft insbesondere ein Verfahren zum Betrieb einer Waschmaschine mit einem Behälter, einer Trommel zur Aufnahme von Wäschestücken, einem Antriebsmotor für die Trommel, einem Impedanzsensor (auch als elektrochemischer Impedanzsensor bezeichnet) im Behälter zur Messung eines Impedanzsignals in Abhängigkeit von einer Zusammensetzung einer wässrigen Flüssigkeit im Behälter, und einer Steuereinrichtung, sowie eine zur Durchführung dieses Verfahrens geeignete Waschmaschine.

In einer Waschmaschine wird Wäsche im Allgemeinen in einer Waschphase zur Reinigung mit einer Waschmittel enthaltenden Waschlauge behandelt. Waschmittel enthalten zur Bildung einer Waschlauge zur Reinigung von Wäschestücken insbesondere Tenside als oberflächenaktive Substanzen, wobei diese die Oberflächenspannung des Wassers in der gebildeten wässrigen Lösung (Waschlauge) herabsetzen.

Üblicherweise erfolgt in einem Waschprogramm im Anschluss an die Waschphase mindestens ein Spülschritt zum Ausspülen der mit Schmutz und Waschmittel angereicherten Waschlauge. Das Spülergebnis hängt neben der Spüldauer von der verwendeten Wassermenge und der Anzahl der Spülschritte, auch Spülzyklen genannt, ab. Zur Erreichung eines akzeptablen Spülergebnisses in einer annehmbaren Zeit ohne übermäßigen Gebrauch von Wasser und Energie werden im Allgemeinen eine empirisch ermittelte Anzahl von Spülschritten sowie eine Spüldauer festgelegt. Diese können durch Abfrage eines Trübungssensors angepasst werden. Ist am Ende der Waschphase nur noch eine sehr geringe Waschmittelmenge in den Wäschestücken vorhanden, wird üblicherweise zu lange bzw. mit zu viel Wasser gespült. Bei hohen Restmengen an Waschmittel in den Wäschestücken, die nicht zu einer deutlichen Trübung der Spülflüssigkeit, werden diese nicht vollständig aus den Wäschestücken gespült. Generell läuft der einzelne Spülschritt zeitgesteuert ab, so dass der Ausgleichsvorgang, d.h. der Konzentrationsausgleich, zwischen Spülflüssigkeit und Waschmittel auf den Wäschestücken nicht ausreichend berücksichtigt werden kann. So kommt es, dass die Spülphase häufig schon beendet ist, obwohl der Ausgleichsvorgang noch nicht beendet ist. Andererseits wird häufig noch weiter gespült, obwohl ein Ausgleichsvorgang nicht mehr stattfindet.

Eine optimal auf einen Posten mit Wäschestücken abgestimmte Spülphase führt neben einer Einsparung an Energie und Wasser insbesondere auch zu einer geringeren Belastung des Abwassers und einer verkürzten Zeitdauer der Spülphase. Die Berücksichtigung der tatsächlich in der Spülflüssigkeit noch vorhandenen Waschmittelkonzentration bzw. -menge in einer Spülphase wäre daher wünschenswert.

Die DE 29 17 859 beschreibt ein Verfahren zum Überwachen und Steuern des Programmes, insbesondere des Wasserzulaufs und/oder der Reinigungs- bzw. Spülmittelzugabe bei automatischen Wasch- und Geschirrspülmaschinen, wobei auf die Oberflächenspannung und/oder die Wasserhärte und/oder die elektrische Leitfähigkeit der Waschflüssigkeit ansprechende Sensoren in der Maschine vorgesehen sind, die über eine elektrische Steuerschaltung in den Programmablauf eingreifen und die Wasserfüllmenge, die Wasserwechsel und/oder die Dosierung der Reinigungs- bzw. Spülmittelzugabe steuern.

Die DE 100 42 846 A1 beschreibt ein Verfahren zur qualitativen und/oder quantitativen Charakterisierung polarer Bestandteile in Flüssigkeiten durch Impedanzmessung sowie die Anwendung des Verfahrens und ggf. einer Elektrodenanordnung zur Steuerung der Tensidzuführung auf Grund der Charakterisierung des Tensidgehaltes im Wasch-und/oder Spülwasser von Waschmaschinen.

Die DE 42 44 783 C2 beschreibt ein Verfahren zur Überwachung und Steuerung des Programmablaufes in einem Haushaltsgerät mit mehreren Spülgängen, bei dem mittels einer Meßeinrichtung ein Meßwert und dessen Änderungsgeschwindigkeit ermittelt werden und bei dem Wassermenge und/oder Anzahl der Spülgänge im Programmablauf angepasst werden. Dabei werden die Messwerte zweier Abschnitte im ersten Spülgang erfasst, von denen der erste an den Beginn und der zweite etwa in die Mitte des ersten Spülganges gelegt werden, und im ersten Spülgang aus den Änderungsgeschwindigkeiten der Messwerte eine Gesamtspüldauer abgeleitet wird und in Abhängigkeit der ermittelten Gesamtspüldauer die nachfolgenden Spülgänge des Programmablaufes hinsichtlich Wassermenge oder Anzahl der Spülgänge entsprechend angepasst werden. Als Messwerte kommen dabei insbesondere pH-Wert, Leitwert Trübungswert oder Temperatur in Frage.

Die EP 0 797 761 B1 beschreibt ein Verfahren zur Bestimmung der Oberflächenspannung einer Flüssigkeit durch Erzeugen von Gasbläschen in der Flüssigkeit, wonach die Oberflächenspannung in der Flüssigkeit durch Überwachung von Gasbläschen bestimmt wird und wobei die Gasbläschen aus in situ erzeugtem Gas gebildet werden.

Die EP 2 533 035 A1 beschreibt eine Vorrichtung zur Erfassung von Materialeigenschaften eines Mediums, mit einer Messeinrichtung einschließlich einer Sensoreinrichtung, die mit dem Medium in Verbindung steht, und einer Ansteuerungseinrichtung zur Ansteuerung der Sensoreinrichtung mit Signalen eines vorbestimmten Frequenzbereichs, und einer Steuerungseinrichtung zur Steuerung des Betriebs der Messeinrichtung und Vorgabe des vorbestimmten Frequenzbereichs, wobei die Ansteuerungseinrichtung vorgesehen ist zur Bestimmung des Verlaufs der Impedanz Z des Mediums entsprechend dem vorbestimmten Frequenzbereich in Abhängigkeit von der Frequenz, und zur Ausgabe eines Erfassungssignals, und die Steuerungseinrichtung vorgesehen ist zur Auswertung des Erfassungssignals der Ansteuerungseinrichtung, Bestimmung einer Mehrzahl von charakteristischen Punkten (P1 bis P4) des Verlaufs der Impedanz Z und Erzeugung eines Ergebnissignals bezüglich der Eigenschaften des Mediums. Es soll damit z.B. möglich sein, festzustellen, ob eine Waschlauge eine weitere Wachmittelzugabe benötigt.

Die EP 2 767 825 A1 beschreibt ein Verfahren zur Bestimmung einer Mizellbildungskonzentration in einer Wascheinrichtung, welche eine zur Durchführung eines Waschvorgangs erforderliche Wassermenge aufweist, mit den Schritten
- Zuführen einer Teilmenge eines Waschmittels zu der Wassermenge zur Bildung einer Waschlauge (Schritt 1),
- Erfassen eines Betrags Z und eines Phasenwinkels ϕ einer Impedanz der Waschlauge für eine vorbestimmte Anzahl von Frequenzen von Ansteuerungssignalen und Erzeugen einer entsprechenden Anzahl jeweiliger Messwerte (Schritt 2),
- Ermitteln einer Steigung aus jedem Messwert des Phasenwinkels (Schritt 3),
- Berechnen eines jeweiligen Mittelwertes aus der Anzahl der Steigungen und den Beträgen der Impedanz (Schritt 4),
- Ermitteln eines Bestimmungsproduktes MBP aus dem Mittelwert der Steigungen und dem Mittelwert der Beträge der Impedanzen (Schritt 5B),
- Vergleichen des Bestimmungsproduktes mit einem vorbestimmten Schwellenwert (Schritt 6B), und
- Wiederholen der Schritte 1 bis 6B, bis das Bestimmungsprodukt gleich oder größer als der Schwellenwert (XB) ist (Schritt 7).

Die FR 2 455 648 A1 beschreibt ein Verfahren zur Überwachung und zur Steuerung eines Programmes, insbesondere das Einlassen von Wasser und/oder die Hinzufügung von Reinigungsmitteln oder Weichspüler, in automatische Waschmaschinen oder Geschirrspülmaschinen. Die Maschine ist mit Sensoren ausgestattet, welche die Oberflächenspannung und/oder die elektrische Leitfähigkeit der Waschflüssigkeit messen. Über die Messung der elektrischen Leitfähigkeit der Waschflüssigkeit soll auch das Ende einer Waschphase oder Spülphase bestimmt werden können. Dazu soll die Dauer der Spülphase durch eine Vergleichsmessung bestimmt werden, indem die Leitfähigkeit von frischem Wasser mit der Leitfähigkeit der Waschflüssigkeit verglichen wird. Für die Bestimmung der Tensidkonzentration in der Spülphase wird die Oberflächenspannung gemessen.

Die US 2005/0022713 A1 beschreibt eine Waschmaschine mit einem Laugenbehälter, einem mit dem Laugenbehälter gekoppelten Sensor, der zur Erfassung einer Leitfähigkeit der im Behälter vorhandenen Flüssigkeit ausgebildet ist, und ein Verfahren zur Steuerung der Menge der Flüssigkeit in Abhängigkeit der Leitfähigkeit der Flüssigkeit.

Aufgabe der vorliegenden Erfindung war es vor diesem Hintergrund, ein Verfahren zum Betrieb einer Waschmaschine bereitzustellen, bei dem eine Spülphase verbessert ist. Das Verfahren soll eine möglichst effiziente und wassersparende Spülung von Wäschestücken ermöglichen. Aufgabe der Erfindung war außerdem die Bereitstellung einer zur Durchführung dieses Verfahrens geeigneten Waschmaschine.

Erfindungsgemäß wird diese Aufgabe durch ein Verfahren und eine Waschmaschine gemäß den unabhängigen Patentansprüchen gelöst. Bevorzugte Ausgestaltungen der Erfindung sind in den jeweils abhängigen Patentansprüchen aufgeführt. Bevorzugten Ausgestaltungen des Verfahrens entsprechen bevorzugte Ausgestaltungen der Waschmaschine, auch wenn hierin nicht jeweils gesondert darauf hingewiesen wird.

Die Erfindung betrifft somit ein Verfahren zum Betrieb einer Waschmaschine mit einem Behälter, einer Trommel zur Aufnahme von Wäschestücken, einem Antriebsmotor für die Trommel, einem Impedanzsensor im Behälter zur Messung eines Impedanzsignals in Abhängigkeit von einer Zusammensetzung einer wässrigen Flüssigkeit im Behälter, und einer Steuereinrichtung, wobei anschließend an eine Waschphase in einer Spülphase die Waschmittelkonzentration cₜₑₙ in der Spülflüssigkeit mittels des Impedanzsensors verfolgt wird, wobei die zeitliche Zunahme der Waschmittelkonzentration cₜₑₙ in Hinblick auf die weitere Ausgestaltung der Spülphase ausgewertet wird und wobei die Ausgestaltung der Spülphase die Anzahl weiterer Spülschritte und/oder die noch einzusetzende Wassermenge umfasst.

Beim erfindungsgemäßen Verfahren erfolgt die Messung der Waschmittelkonzentration und der zeitlichen Änderung der Waschmittelkonzentration durch den Impedanzsensor dadurch, dass durch den Impedanzsensor Impedanzsignale aufgenommen und ausgewertet werden, indem der Impedanzsensor mit elektrischer Wechselspannung mit variierenden Frequenzen beaufschlagt wird und die Impedanzsignale in Hinblick auf den Phasenwinkel ϕ und den Betrag der Impedanz ausgewertet werden, um daraus die Waschmittelkonzentration cₜₑₙ zu ermitteln. Phasenwinkel ϕ und Betrag der Impedanz können in Ausführungsformen der Erfindung in Hinblick auf Art, Menge und Konzentration von Tensiden ausgewertet werden.

Ein Waschmittel umfasst neben einem oder mehreren Tensiden, insbesondere ionischen oder nichtionischen Tensiden, im Allgemeinen auch Enzyme, Bleichmittel und/oder Duftstoffe. Vorliegend geht es insbesondere um die Erfassung von Tensiden, so dass mit einer Waschmittelkonzentration insbesondere eine Tensidkonzentration gemeint ist. Der hierin verwendete Begriff "Tensid" steht für ein einzelnes Tensid sowie für eine Mischung verschiedener Tenside.

Beim erfindungsgemäßen Verfahren deutet die Feststellung eines starken Anstiegs der Waschmittelkonzentration auf größere Mengen an noch in den Wäschestücken bzw. der sie durchsetzenden Waschlauge vorhandenem Waschmittel. Wird dagegen nur ein geringer Anstieg festgestellt oder unterbleibt der Konzentrationsanstieg ganz, deutet dies auf wenig noch in den Wäschestücken bzw. der sie durchsetzenden Waschlauge vorhandenem Waschmittel oder bereits vollständig gespülte, d.h. vollständig von Waschmittel befreite Wäschestücke hin. Als Folge kann somit ein weiterer Spülschritt darauf abgestimmt werden, indem beispielsweise dessen Länge den gefundenen Waschmittelkonzentrationen angepasst ist.

Hierin kann eine "wässrige Flüssigkeit" Wasser, eine Waschlauge oder eine Spülflüssigkeit bedeuten.

Im Sinne der Erfindung wird unter einem Behälter ein Laugenbehälter, ein Teil des Behälters oder eine Komponente verstanden, in dem/der die sich die während des Betriebs der Waschmaschine bereitgestellte wässrige Flüssigkeit befindet bzw. vorbeiströmt. Somit kann der Impedanzsensor im Laugenbehälter einer Waschmaschine wie auch in einem Messbehälter, der kommunizierend mit dem Laugenbehälter verbunden ist, oder in einer Flüssigkeitsleitung, durch die die wässrige Flüssigkeit während des Betriebs der Waschmaschine fließt, angeordnet sein. Letzteres könnte insbesondere von Vorteil sein, wenn die Waschmaschine ein Umpumpsystem aufweist, welches die wässrige Flüssigkeit während des Betriebs der Waschmaschine aus einem Laugenbehälter abführt und wieder zuführt.

In einer bevorzugten Ausführungsform des erfindungsgemäßen Verfahrens werden anschließend an die Waschphase die folgenden Schritte durchgeführt:
(a) Messung der Waschmittelkonzentration cₜₑₙ in einer ersten Spülflüssigkeit mittels des Impedanzsensors solange, bis hinsichtlich der Waschmittelkonzentration cₜₑₙ eine vorgegebene maximale Konzentration cₜₑₙ^{max} oder eine vorgegebene minimale zeitliche Konzentrationsänderung (dcₜₑₙ/dt)ₘᵢₙ erreicht ist;
(b) Entfernung der im Schritt (a) vermessenen ersten Spülflüssigkeit;
(c) Zugabe einer vorbestimmten Wassermenge a₁ und Messung in der dadurch gebildeten zweiten Spülflüssigkeit der Waschmittelkonzentration cₜₑₙ in Abhängigkeit von der Zeit t mittels des Impedanzsensors; und
(d) Auswertung der zeitlichen Zunahme der Waschmittelkonzentration cₜₑₙ in Hinblick auf die Ausgestaltung mindestens des nächsten Spülschrittes für die Wäschestücke;
wobei für die Messung ein in der Steuereinrichtung hinterlegter Zusammenhang zwischen Impedanzsignal und Waschmittelkonzentration verwendet wird.

Während des Schrittes (b) kann auch ein Schleudern ausgeführt werden oder das Schleudern kann im Anschluss an den Schritt (b) erfolgen bzw. weitergeführt werden.

In einer noch mehr bevorzugten Ausführungsform des erfindungsgemäßen Verfahrens werden anschließend an die Waschphase die folgenden Schritte durchgeführt:
(a1) Messung der Waschmittelkonzentration cₜₑₙ in einer ersten Spülflüssigkeit mittels des Impedanzsensors solange, bis hinsichtlich der Waschmittelkonzentration cₜₑₙ eine vorgegebene maximale Konzentration cₜₑₙ^{max1} oder eine vorgegebene minimale zeitliche Konzentrationsänderung (dcₜₑₙ/dt)ₘᵢₙ₁ erreicht ist;
(b1) Entfernung der im Schritt (a1) vermessenen ersten Spülflüssigkeit durch Abpumpen;
(c1) Zugabe einer vorbestimmten Wassermenge a₁;
(c2) Messung der Waschmittelkonzentration cₜₑₙ in der im Schritt (c1) gebildeten zweiten Spülflüssigkeit mittels des Impedanzsensors solange, bis hinsichtlich der Waschmittelkonzentration cₜₑₙ eine vorgegebene maximale Konzentration cₜₑₙ^{max2} oder eine vorgegebene minimale zeitliche Konzentrationsänderung (dcₜₑₙ/dt)ₘᵢₙ₂ erreicht ist;
(d1) Ermittlung der zeitlichen Dauer Δt von Schritt (c2); und
(e1) Auswertung der zeitlichen Dauer Δt von Schritt (c2) in Hinblick auf die Ausgestaltung mindestens des nächsten Spülschrittes;
wobei für die Messung ein in der Steuereinrichtung hinterlegter Zusammenhang zwischen Impedanzsignal und Waschmittelkonzentration verwendet wird.

Hierbei erfolgt die Ausgestaltung mindestens des nächsten Spülschrittes im Allgemeinen anhand von in der Steuereinrichtung für verschiedene zeitliche Dauern Δt von Schritt (c2) hinterlegten Spülprogrammen.

In einer bevorzugten alternativen Ausführungsform des erfindungsgemäßen Verfahrens werden anschließend an die Waschphase die folgenden Schritte durchgeführt:
(a1) Messung der Waschmittelkonzentration cₜₑₙ in einer ersten Spülflüssigkeit mittels des Impedanzsensors unter Verwendung eines in der Steuereinrichtung hinterlegten Zusammenhangs zwischen Impedanzsignal und Waschmittelkonzentration solange, bis hinsichtlich der Waschmittelkonzentration cₜₑₙ eine vorgegebene maximale Konzentration cₜₑₙ^{max} oder eine vorgegebene minimale zeitliche Konzentrationsänderung (dcₜₑₙ/dt)ₘᵢₙ erreicht ist;
(b1) Entfernung der im Schritt (a1) vermessenen ersten Spülflüssigkeit durch Abpumpen;
(c1) Zugabe einer vorbestimmten Wassermenge a₁; und
(c2) Messung der Waschmittelkonzentration cₜₑₙ in der im Schritt (c1) gebildeten zweiten Spülflüssigkeit mittels des Impedanzsensors für einen vorgegebenen Zeitraum Δtₛₑₜ;
(d2) Registrierung der nach Ablauf von Δtₛₑₜ gemessenen Waschmittelkonzentration cₜₑₙ und/oder der zeitlichen Konzentrationsänderung (dcₜₑₙ/dt); und
(e2) Auswertung der im Schritt (d2) registrierten Waschmittelkonzentration cₜₑₙ und/oder der zeitlichen Konzentrationsänderung (dcₜₑₙ/dt) in Hinblick auf die Ausgestaltung mindestens des nächsten Spülschrittes unter Verwendung eines in der Steuereinrichtung hinterlegten Zusammenhangs zwischen Impedanzsignal und Waschm ittelkonzentrati on;
wobei für die Messung ein in der Steuereinrichtung hinterlegter Zusammenhang zwischen Impedanzsignal und Waschmittelkonzentration verwendet wird.

Hierbei erfolgt die Ausgestaltung mindestens des nächsten Spülschrittes im Allgemeinen anhand von in der Steuervorrichtung für verschiedene Konzentrationen cₜₑₙ und/oder zeitliche Gradienten der Konzentration (dcₜₑₙ/dt) hinterlegten Spülprogrammen.

Bei beiden vorgenannten alternativen Ausführungsformen für ein erfindungsgemäßes Verfahren wird vorzugsweise die Wassermenge a₁ in Abhängigkeit von einer Beladungsmenge mit Wäschestücken, d.h. einer Größe eines Wäschepostens in der Trommel, ausgewählt. Damit wird berücksichtigt, dass bei größeren Wäscheposten, bezogen auf eine bestimmte eingesetzte Wassermenge, eine größere und raschere Zunahme der Waschmittelkonzentration zu erwarten ist. Die Zugabe der Wassermenge a₁ zeigt im Allgemeinen den Beginn eines nächsten Spülschrittes an.

Auch in den beiden vorgenannten Ausführungsformen kann während des Schrittes (b1) ein Schleudern ausgeführt werden oder das Schleudern kann im Anschluss an den Schritt (b1) erfolgen bzw. weitergeführt werden.

Die Bestimmung der Beladungsmenge kann durch Messung der Gewichtszunahme der Trommel aufgrund der Beladung mit Wäschestücken erfolgen oder aber durch Analyse des Saugverhaltens von Wasser, indem während einer Zugabe von Wasser zu trockenen Wäschestücken in einer Benetzungsphase die Änderung des hydrostatischen Drucks analysiert wird. Hierzu ist in einer erfindungsgemäßen Waschmaschine vorzugsweise ein hydrostatischer Sensor vorhanden. Besonders vorteilhaft ist dann ebenfalls ein Wassermengenzähler, d.h. eine Messvorrichtung zum Ermitteln der eingefüllten Wassermenge oder der Menge an eingefüllter Waschlauge, vorhanden. So kann beispielsweise der mit Hilfe des hydrostatischen Sensors gemessene hydrostatische Druck p mit der eingefüllten Wassermenge verglichen werden. Die in der Trommel befindlichen Wäschestücke saugen Wasser auf. Das aufgesaugte Wasser kann nicht zu einer Erhöhung des hydrostatischen Drucks beitragen. Durch den Vergleich des gemessenen hydrostatischen Drucks p und der zugelaufenen Wassermenge - der absoluten Werte und deren zeitlicher Änderung - mit entsprechenden, in der Steuereinrichtung der Waschmaschine gespeicherten Werten für die Durchfeuchtung von Wäsche lässt sich die Beladungsmenge an Wäsche und ggf. deren Durchfeuchtungsgrad (Benetzungsgrad) ermitteln.

Unter Benetzungsphase wird hierbei die Phase in einem Waschprogramm verstanden, in welcher zu reinigende und insbesondere mit Waschlauge zu waschende Wäschestücke mit einer dazu zu verwendenden Waschlauge benetzt werden, im Allgemeinen bis zu einer Sättigung der Wäschestücke mit der Waschlauge. Hierbei werden die Wäschestücke im Allgemeinen nur schwach oder überhaupt nicht bewegt. Es kommt daher in einer Benetzungsphase im Allgemeinen nur zu einer geringen Ablösung von Schmutz von den zu waschenden Wäschestücken. Insbesondere wird eine Wäschetrommel in einer Benetzungsphase vorzugsweise nicht mit einer Umdrehungszahl von mehr als 25 Umdrehungen pro Minute gedreht.

Eine Waschphase schließt sich im Allgemeinen an eine Benetzungsphase an. Sofern einem Waschprogramm signalisiert wird, dass eine ausreichende Benetzung der Wäsche gegeben ist, indem beispielsweise ein vorgegebener Schwellenwert p₁ für den hydrostatischen Druck p und ein vorgegebener Schwellenwert (Δp/Δt)₁ für den zeitlichen Gradienten des hydrostatischen Druckes p erreicht sind, beginnt im Allgemeinen die Waschphase.

Erfindungsgemäß ist es bevorzugt, dass vor der Messung der Waschmittelkonzentration durch den Impedanzsensor ein in der Steuereinrichtung hinterlegtes Bewegungsprogramm der Trommel durchgeführt wird. Hierbei ist es wiederum bevorzugt, dass für verschiedene Beladungsmengen mit Wäschestücken unterschiedliche Bewegungsprogramme der Trommel durchgeführt werden, wobei in der Steuereinrichtung ein Zusammenhang zwischen Beladungsmenge und Bewegungsprogramm der Trommel hinterlegt ist.

Überdies ist ein Verfahren bevorzugt, bei dem bei einem Unterschreiten eines vorgegebenen Wertes cₛₑₜ₁ der Waschmittelkonzentration oder einem Überschreiten einer vorgegebenen Zeitspanne Δtₛₑₜ für das Erreichen eines vorgegebenen Wertes cₛₑₜ₂ der Waschmittelkonzentration, vorzugsweise vor dem nächsten Spülschritt, ein Bewegungsprogramm durchgeführt wird, das eine größere Wäschedurchflutung umfasst als für den Fall, dass diese Bedingungen nicht erfüllt sind. Hierdurch wird das Vorhandensein einer vergleichsweise geringen Menge an Tensiden durch eine verstärkte Durchflutung der Wäschestücke zur Unterstützung der Verdünnung/Auswaschung von Tensid aus den Wäschestücken ausgeglichen, Damit wird die Empfindlichkeit des erfindungsgemäßen Verfahrens verbessert.

Eine höhere Wäschedurchflutung kann beispielsweise durch einen größeren Eintrag an mechanischer Energie bzw. einer verstärkten Spülmechanik erreicht werden. Als Spülmechanik wird hierin der Eintrag von mechanischer Energie in die in der Trommel zu spülenden Wäschestücke verstanden. Im Allgemeinen umfasst die Waschmechanik WM eine Einschaltzeit [in %], eine Dauer eines Reversierzyklus [in sec] und eine Drehzahl [U/min] der Trommel. Bei einem Unterschreiten eines vorgegebenen Wertes cₛₑₜ₁ der Waschmittelkonzentration oder einem Überschreiten einer vorgegebenen Zeitspanne Δtₛₑₜ für das Erreichen eines vorgegebenen Wertes cₛₑₜ₂ der Waschmittelkonzentration werden vorzugsweise die Einschaltzeit [in %] und die Drehzahl [U/min] der Trommel jeweils heraufgesetzt und die Dauer eines Reversierzyklus [in sec] gegenüber einem ansonsten vorgesehenen Spülschritt erniedrigt.

Die Einschaltzeit ist derjenige zeitliche Anteil an der Spülphase, während dessen sich die Trommel dreht. Diese Einschaltzeit beträgt vorzugsweise in einem ersten Spülschritt 60 bis 70 %. Bei einer festgestellten geringen Waschmittelkonzentration würde beispielsweise die Einschaltzeit in einer bevorzugten Ausführungsform um mindestens 20 % heraufgesetzt.

Ein Reversierzyklus ist im Allgemeinen der Zeitraum, der sich ergibt durch die Zeitabschnitte: Rotieren der Trommel in eine Richtung, Ruhen der Trommel, Rotieren der Trommel in die entgegen gesetzte Richtung, Ruhen der Trommel. Wird in einem Spülschritt ein Reversierzyklus durchgeführt, dann hat dieser vorzugsweise eine Dauer von 30 bis 50 sec. Bei einer festgestellten geringen Waschmittelkonzentration gemäß der Erfindung wird somit der Reversierzyklus um beispielsweise mindestens 20 % herabgesetzt.

Alternativ kann die höhere Wäschedurchflutung durch eine verbesserte Zirkulation der Spülflüssigkeit erzielt werden. Bei einer Ausführung der Waschmaschine mit Schöpfeinrichtungen, welche die wässrige Flüssigkeit, bzw. die Spülflüssigkeit beim Drehen der Trommel im Grund des Laugenbehälters aufnimmt und durch die Drehung wieder oberhalb der Wäschestücke auf selbige transportiert, kann auch ein Bewegungsprogramm gewählt werden, bei dem die Drehzahl der Trommel so gewählt wird, dass eine maximale Schöpfleistung erzielt wird.

Darüber hinaus kann eine höhere Wäschedurchflutung bei Waschmaschinen mit einem Umpumpsystem dadurch erreicht werden, dass ein Bewegungsprogramm gewählt wird, bei dem die Trommel mit mindestens einer Drehzahl gedreht wird, bei der die Wäsche am Trommelmantel anliegt, und gleichzeitig über das Umpumpsystem die wässrige Flüssigkeit bzw. die Spülflüssigkeit von innen auf die anliegenden Wäschestücke gesprüht wird. Die Flüssigkeit wird durch die Zentripedalkraft durch die Wäschstücke gefördert.

Beim erfindungsgemäßen Verfahren umfasst die Ausgestaltung der Spülphase die Anzahl weiterer Spülschritte und/oder die noch einzusetzende Wassermenge.

Erfindungsgemäß ist es bevorzugt, dass bei der Messung der Waschmittelkonzentration Art und/oder Menge an Verschmutzungen der zu waschenden Wäschestücke berücksichtigt wird, wobei in der Steuereinrichtung ein Zusammenhang zwischen Impedanzsignal und Waschmittelkonzentration für verschiedene Arten und/oder Mengen an Verschmutzungen der zu waschenden Wäschestücke hinterlegt ist.

Diese Ausführungsform berücksichtigt vorteilhaft den Effekt von kleinen Mengen an in der Spülflüssigkeit noch vorhandenem Schmutz. Beispielsweise würde es bei einer Verschmutzung mit Öl dazu kommen, dass sich insbesondere nichtionische Tenside etwas im Öl lösen können und somit bei einer Bestimmung der Waschmittelkonzentration und dabei insbesondere einer Tensidkonzentration mittels des Impedanzsensors nicht mehr zur Verfügung stehen. Andererseits können ionische Tenside durch Ionen enthaltende Verschmutzungen in gewissem Umfang abgefangen, d.h. verbraucht werden, so dass sie für eine Bestimmung der Tensidkonzentration und dabei insbesondere einer Tensidkonzentration mittels des Impedanzsensors nicht mehr zur Verfügung stehen.

Art und/oder Menge an Verschmutzung können von einem Benutzer der Waschmaschine eingestellt oder aber durch geeignete Sensoren gemessen werden. Hierzu eignet sich insbesondere der erfindungsgemäß vorgesehene Impedanzsensor. Ergänzend können allerdings auch andere Sensoren wie beispielsweise ein Trübungssensor mit verwendet werden. Sofern in der Waschmaschine eine Messung durch geeignete Sensoren erfolgen soll, wird diese Messung im Allgemeinen während der Benetzungsphase vor Beginn einer Waschphase oder zu einem vorgegebenen Zeitpunkt nach Beginn der Waschphase vorgenommen. Bei einer Benetzungsphase ist der Anteil an in der Waschlauge feststellbaren Verschmutzungen zwar gering, andererseits ist aber auch ein eventuell störender Effekt von Tensiden auf die Messung vergleichsweise klein, da ggf. nur eine geringe Menge an Tensiden eingespült ist. Je nach Vorgehensweise kann hier vorgesehen werden, dass in einer Benetzungsphase zunächst nur Wasser und anschließend weiteres Wasser und/oder tensidhaltiges Waschmittel zugegeben wird.

Zur Messung wird im Allgemeinen unter Verwendung eines geeigneten Elektrodensystems als Impedanzsensor ein Impedanzspektrum aufgenommen. Dabei wird im Allgemeinen die Impedanz eines elektrochemischen Systems in Abhängigkeit von der Frequenz einer Wechselspannung untersucht. Zur Darstellung sind dem Fachmann verschiedene Darstellungen bekannt, wie beispielsweise die Nyquist-Darstellung, bei welcher der Realteil bzw. der Imaginärteil der Impedanz in Abhängigkeit von der angewandten Wechselspannungsfrequenz dargestellt werden. Zur Charakterisierung des Impedanzspektrums eignen sich bei der Untersuchung von waschmittelhaltigen, insbesondere tensidhaltigen wässrigen Flüssigkeiten wie Spülflüssigkeiten im Allgemeinen wenige charakteristische Punkte (vgl. EP 2 767 825 A1), beispielsweise am Maximum des Imaginärteils in einem unteren Frequenzbereich oder am Minimum des Imaginärteils in einem oberen Frequenzbereich. Aus den Impedanz- und Frequenzwerten an den charakteristischen Punkten lassen sich im Allgemeinen für eine tensidhaltige wässrige Flüssigkeit charakteristische Parameter ableiten. Beispielsweise lässt sich die Leitfähigkeit der wässrigen Flüssigkeit aus dem Realteil eines Punktes bestimmen. Durch die Auswertung der Impedanz an diesem Punkt und der Frequenz an einem anderen Punkt lässt sich im Allgemeinen die Kapazität der durch den Impedanzsensor und die wässrige Flüssigkeit gebildeten sogenannten Leitfähigkeitsmesszelle bestimmen. Ein weiteres Maß, das von den Eigenschaften der Waschlauge abhängt, ist die Abflachung eines Halbkreises in der Nyquist-Darstellung, welche über das Verhältnis von Höhe zu Weite des Halbkreises bestimmt werden kann. Die Auswertung geschieht unter Verwendung von dem Fachmann bekannten Formeln.

In einer besonders bevorzugten Ausführungsform der Erfindung werden die Impedanzsignale in Hinblick auf eine elektrische Leitfähigkeit als Maß für eine Wasserhärte ausgewertet.

Vorzugsweise werden die Impedanzsignale in Hinblick auf die Zusammensetzung eines Waschmittels, insbesondere der in ihm enthaltenen Tenside, ausgewertet, wobei in der Steuereinrichtung für verschiedene Komponenten und Mengen eines Waschmittels Impedanzsignale hinterlegt sind. Hierbei kann es sich um eine Auswertung hinsichtlich der Art sowie der anteiligen Mengen der im Waschmittel enthaltenen Komponenten handeln, z.B. Anteil an nichtionischen und ionischen Tensiden, Anteil von Bleichmitteln und/oder von Enzymen. Auf diese Weise kann die durchzuführende Spülphase noch besser an den Wäscheposten in der Trommel sowie das verwendete tensidhaltige Waschmittel angepasst werden. Wenn die Zusammensetzung eines Waschmittels anhand der Messung einer Impedanz bestimmt werden soll, kann vorteilhaft ein weiterer Impedanzsensor in einer Einspülschale angeordnet sein, oder an einer anderen Stelle in der Waschmaschine, an welcher mögliche Verschmutzungen keinen oder einen möglichst geringen Einfluss auf eine solche Analyse haben.

Vorzugsweise wird beim erfindungsgemäßen Verfahren die Spülphase beendet, wenn am Ende eines Spülschrittes eine vorgegebene minimale Waschmittelkonzentration cₜₑₙₘᵢₙ erreicht ist. Bei der Durchführung des erfindungsgemäßen Verfahrens können daher die einzelnen Schritte, insbesondere Spülschritte, z.B. die Schrittabfolgen (a1), (b1), (c1), (c2), (d1), (e1) oder (a1), (b1), (c1), (c2), (d2), (e2) mehrmals durchgeführt werden, bis ein gewünschtes Spülergebnis erzielt ist.

Vorzugsweise umfasst die Ausgestaltung der Spülphase ein zeitoptimiertes und ein wassermengenoptimiertes Spülprogramm, wobei im zeitoptimierten Spülprogramm die Anzahl der Spülschritte kleiner und die einzelnen Spülwassermengen größer sind als im wassermengenoptimierten Spülprogramm.

Gegenstand der Erfindung ist außerdem eine Waschmaschine mit einem Behälter, einer Trommel zur Aufnahme von Wäschestücken, einem Antriebsmotor für die Trommel, einem Impedanzsensor im Behälter zur Bestimmung eines Impedanzsignals in Abhängigkeit von einer Zusammensetzung einer wässrigen Flüssigkeit im Behälter, und einer Steuereinrichtung, wobei die Steuereinrichtung eingerichtet ist zur Durchführung eines Verfahrens, bei dem anschließend an eine Waschphase in einer Spülphase die Waschmittelkonzentration cₜₑₙ in der Spülflüssigkeit mittels des Impedanzsensors verfolgt wird, wobei die zeitliche Zunahme der Waschmittelkonzentration cₜₑₙ in Hinblick auf die weitere Ausgestaltung der Spülphase ausgewertet wird und wobei die Ausgestaltung der Spülphase die Anzahl weiterer Spülschritte und/oder die noch einzusetzende Wassermenge umfasst.

Beim dem Verfahren erfolgt die Messung der Waschmittelkonzentration und der zeitlichen Änderung der Waschmittelkonzentration durch den Impedanzsensor dadurch, dass durch den Impedanzsensor Impedanzsignale aufgenommen und ausgewertet werden, indem der Impedanzsensor mit elektrischer Wechselspannung mit variierenden Frequenzen beaufschlagt wird und die Impedanzsignale in Hinblick auf den Phasenwinkel ϕ und den Betrag der Impedanz ausgewertet werden, um daraus die Waschmittelkonzentration cₜₑₙ zu ermitteln.

Bei einer erfindungsgemäß bevorzugten Waschmaschine ist im Behälter ein Temperatursensor angeordnet und in der Steuereinrichtung ist für verschiedene mit dem Temperatursensor gemessene Temperaturwerte ein Zusammenhang zwischen Impedanzsignalen und Waschmittelkonzentrationen hinterlegt.

Die erfindungsgemäße Waschmaschine ermöglicht es, auf den häufig in einer Waschmaschine vorhandenen Trübungssensor zu verzichten. Allerdings kann in Ausführungsformen der erfindungsgemäßen Waschmaschine zur Ergänzung ebenfalls ein Trübungssensor vorhanden sein.

Eine hierin verwendete Waschmaschine weist im Allgemeinen auch eine Heizung sowie ein am Boden eines Behälters angeordnetes Laugenablaufsystem mit einer Laugenpumpe auf. Außerdem weist eine hierin verwendete Waschmaschine im Allgemeinen auch Wäschemitnehmer und/oder Schöpfvorrichtungen auf.

Schließlich kann die erfindungsgemäße Waschmaschine eine Waschmaschine als solche sein oder ein Waschtrockner, also ein Gerät, das die Funktionen eines Trockners und einer Waschmaschine aufweist.

Die erfindungsgemäße Waschmaschine weist vorzugsweise ein akustisches und/oder optisches Anzeigemittel zur Anzeige von einem oder mehreren Betriebszuständen auf. Ein optisches Anzeigemittel kann beispielsweise ein Flüssigkristalldisplay sein, auf dem bestimmte Aufforderungen oder Hinweise angegeben sind. Es können zudem oder alternativ Leuchtdioden in einer oder mehreren Farben aufleuchten. Beispielsweise kann anhand verschiedenfarbiger Darstellungen angezeigt werden, wie die Spülphase aufgrund der erfindungsgemäß vorgesehenen Messungen durchgeführt wird. Hierzu gehören insbesondere eine Länge, oder die Anzahl der noch durchzuführenden Spülschritte und/oder die dabei einzusetzende Wassermenge. Es kann auch beispielsweise angezeigt werden, ob ein Spülprogramm zeitoptimiert oder wassermengenoptimiert abläuft.

In Ausführungsformen der Erfindung ist die Kenntnis der Menge der in den Behälter einfließenden Wassermenge oder Wasserlauge von Bedeutung. Vorzugsweise ist daher in der erfindungsgemäßen Waschmaschine eine Messvorrichtung zum Ermitteln der eingefüllten Wassermenge vorhanden, beispielsweise eine Zeitmessvorrichtung zum Bestimmen des Öffnungszeitraums eines Zulaufventils für das Wasser oder eine Flüssigkeitsmengenmessvorrichtung zur Messung der eingefüllten Menge an Wasser.

Die Erfindung hat zahlreiche Vorteile. Es wird ein Verfahren zum Betrieb einer Waschmaschine bereitgestellt, bei welchem eine Spülphase effizienter ablaufen kann, wobei vorteilhaft auch Wasser eingespart und die gesamte Spüldauer verkürzt werden kann. Das Verfahren ermöglicht dabei eine einfache und genaue Überwachung und Steuerung einer Spülphase. Durch die Ermittlung der tatsächlichen Waschmittelkonzentration und insbesondere Tensidkonzentration in einer Spülphase kann die Anzahl und die Ausgestaltung der einzelnen Spülschritte sowie die dabei und insgesamt einzusetzende Wassermenge besonders genau bestimmt werden. Dabei ist es möglich, nur so viel Wasser zu verbrauchen wie für eine bestimmte Wäschemenge und Waschmittelmenge notwendig ist. Unnötig lange Spülphasen können auf die jeweils erforderlich Anzahl von Spülschritten reduziert werden, ohne das Spülergebnis zu verschlechtern. Insbesondere ist auch eine individuelle Steuerung der Spülphase möglich.

Zudem ermöglicht die Erfindung auf einfache Weise die Ermittlung und Berücksichtigung der Wasserhärte. Dabei kann der Einfluss von etwa noch vorhandenen Restmengen an Schmutz berücksichtigt werden.

Überdies ermöglicht die Erfindung in Ausführungsformen, dass Zusammensetzung und damit Eigenschaften einer Vielzahl verschiedener Waschmittel ermittelt werden können, so dass die Ausgestaltung der Spülphase noch besser das eingesetzte und in der Spülphase heraus zu spülende tensidhaltige Waschmittel berücksichtigen kann.

Die Erfindung wird im Folgenden anhand einer in der einzigen Figur gezeigten nicht einschränkenden ersten Ausführungsform für eine erfindungsgemäße Waschmaschine illustriert, in der ein erfindungsgemäßes Verfahren durchgeführt werden kann. Gezeigt ist eine schematische Darstellung der für die Erfindung relevanten Teile der Waschmaschine.

Die Waschmaschine 1 der Figur weist einen Laugenbehälter 2 auf, in dem eine Trommel 3 drehbar gelagert und durch den Antriebsmotor 5 antreibbar ist. Für eine verbesserte Ergonomie ist die Drehachse 19 der Trommel 3 aus der Horizontalen um einen kleinen Winkel (z.B. 13°) nach vorne oben gerichtet, so dass der Benutzer der Waschmaschine 1 einen leichteren Zugang und Einblick in das Innere der Trommel 3 hat. Durch diese Anordnung wird im Zusammenwirken mit besonders geformten Wäschemitnehmern 14 und Schöpfeinrichtungen 17 für die Waschlauge 7 an der Innenfläche des Trommelmantels außerdem auch eine Intensivierung der Durchflutung der Wäschestücke 4 mit Waschlauge 7 erreicht.

In der Einspülschale 12 ist ein Impedanzsensor 10 angeordnet, der im Allgemeinen ein Elektrodensystem aus mehreren Elektroden ist, beispielsweise zwei Kondensatorplatten. Mit Hilfe von Impedanzsensor 10 kann ein in der Einspülschale 12 vorhandenes Waschmittel bzw. eine dieses Waschmittel enthaltende wässrige Flüssigkeit analysiert werden, um Informationen über das Waschmittel und damit über die Gestaltung eines Waschprogrammes und insbesondere einer Spülphase zu erhalten.

Die Waschmaschine 1 weist zudem ein Laugenzulaufsystem auf, das eine Wasseranschlussarmatur für das Hauswassernetz 20, ein elektrisch steuerbares Ventil 21 und eine Zuleitung 13 zum Laugenbehälter 2 umfasst, die gegebenenfalls auch über die Waschmitteleinspülschale 12 geführt sein kann, aus der das zulaufende Wasser Waschmittelportionen in den Laugenbehälter 2 transportieren kann. Außerdem befindet sich im Laugenbehälter 2 eine Heizeinrichtung 16 zur Erwärmung von Wasser oder Waschlauge 7. Das Ventil 21 wie auch die Heizeinrichtung 16 können durch eine Steuereinrichtung 8 in Abhängigkeit von einem Programmablaufplan gesteuert werden, der an ein Zeitprogramm und/oder an das Erreichen von gewissen Messwerten von Parametern wie Laugenniveau, Laugentemperatur, Drehzahl der Trommel usw. innerhalb der Waschmaschine 1 gebunden sein kann.

6 bedeutet einen Drucksensor, d.h. einen Sensor für die Messung des hydrostatischen Druckes, im Laugenbehälter 2. Der hydrostatische Druck p ergibt sich aus dem Füllstand der sich im Laugenbehälter 2 ausbildenden freien Flotte 7, d.h. der nicht in den Wäschestücken 4 gebundenen wässrigen Flüssigkeit 7. Darüber hinaus umfasst die Waschmaschine 1 eine Messeinrichtung 15 zum Ermitteln der eingefüllten Wassermenge. Sie kann beispielsweise als ein Wassermengenzähler oder als ein Durchflussmesser ausgebildet sein. Im Falle einen Durchflussmessers wird die eingeflossene Wassermenge in Verbindung mit einer erfassten Füllzeit berechnet. Der Durchfluss kann auch durch Messung der Zeit bis zum Erreichen einer vorgegeben Niveauhöhe, die einer bestimmten festen Wassermenge entspricht, bestimmt werden. 18 bedeutet eine Laugenpumpe zum Abpumpen der Waschlauge 7.

In der Figur bezeichnet 9 einen Impedanzsensor im Laugenbehälter 2, wobei dessen Aufbau aus Elektroden hier nicht näher dargestellt ist. Zur Ausführung des erfindungsgemäßen Verfahrens und von Ausführungsformen davon werden die Signale der Impedanzsensoren 9 und 10 sowie die Rotationsgeschwindigkeit der Trommel 3, deren Beladung mit Wäschestücken, der hydrostatische Druck usw. sowie die Messwerte der Messeinrichtung 15 der Steuereinrichtung 8 zugeführt.

11 bedeutet eine Anzeigevorrichtung, mit der Verfahrensparameter, insbesondere ein in Hinblick auf die Zeitdauer optimiertes Ablaufen einer Spülphase (z.B. durch eine grüne Leuchtdiode darstellbar) oder aber ein nicht optimiertes Ablaufen (z.B. durch eine rote Leuchtdiode darstellbar) angezeigt werden. Einem Benutzer der Erfindung kann insbesondere auch angezeigt werden, ob eine Spülphase zeitoptimiert oder flüssigkeitsmengenoptimiert abläuft.

### Bezugszeichenliste

- 1: Waschmaschine
- 2: Laugenbehälter
- 3: Trommel
- 4: Wäschestücke
- 5: Antriebsmotor
- 6: Drucksensor
- 7: wässrige Flüssigkeit, freie Flotte, Waschlauge
- 8: Steuereinrichtung
- 9: Impedanzsensor im Laugenbehälter; Elektrodenanordnung zur Messung der Impedanz
- 10: Impedanzsensor in der Einspülschale; Elektrodenanordnung zur Messung der Impedanz
- 11: Anzeigevorrichtung
- 12: (Waschmittel)Einspülschale
- 13: Zuleitung zum Laugenbehälter
- 14: Wäschemitnehmer
- 15: Messvorrichtung zum Ermitteln der eingefüllten Wassermenge
- 16: Heizeinrichtung
- 17: Schöpfeinrichtung
- 18: Pumpe, Laugenpumpe
- 19: Drehachse
- 20: Wasserzuleitung, Hauswassernetz, Wasserversorgung
- 21: (elektrisch steuerbares) Ventil
- 22: Temperatursensor

## Patentansprüche

1. Verfahren zum Betrieb einer Waschmaschine (1) mit einem Behälter (2), einer Trommel (3) zur Aufnahme von Wäschestücken (4), einem Antriebsmotor (5) für die Trommel (3), einem Sensor im Behälter (2) zur Messung eines Signals in Abhängigkeit von einer Zusammensetzung einer wässrigen Flüssigkeit (7) im Behälter (2), und einer Steuereinrichtung (8), wobei anschließend an eine Waschphase in einer Spülphase das Signal in der Spülflüssigkeit (7) mittels des Sensors verfolgt wird, wobei das Signal in Hinblick auf die weitere Ausgestaltung der Spülphase ausgewertet wird und die Ausgestaltung der Spülphase die Anzahl weiterer Spülschritte und/oder die noch einzusetzende Wassermenge umfasst, **dadurch gekennzeichnet, dass** der Sensor ein Impedanzsensor (9) ist, das Signal eine Waschmittelkonzentration cₜₑₙ ist und die zeitliche Zunahme der Waschmittelkonzentration cₜₑₙ in Hinblick auf die weitere Ausgestaltung der Spülphase ausgewertet wird, wobei durch den Impedanzsensor (9) Impedanzsignale aufgenommen und ausgewertet werden, indem der Impedanzsensor mit elektrischer Wechselspannung mit variierenden Frequenzen beaufschlagt wird und die Impedanzsignale in Hinblick auf den Phasenwinkel ϕ und den Betrag der Impedanz ausgewertet werden, um daraus die Waschmittelkonzentration cₜₑₙ zu ermitteln, und wobei die Ausgestaltung der Spülphase die Anzahl weiterer Spülschritte und/oder die noch einzusetzende Wassermenge umfasst.

2. Verfahren nach Anspruch 1, **dadurch gekennzeichnet, dass** anschließend an die Waschphase die folgenden Schritte durchgeführt werden:
(a) Messung der Waschmittelkonzentration cₜₑₙ in einer ersten Spülflüssigkeit (7) mittels des Impedanzsensors (9) solange, bis hinsichtlich der Waschmittelkonzentration cₜₑₙ eine vorgegebene maximale Konzentration cₜₑₙ^{max} oder eine vorgegebene minimale zeitliche Konzentrationsänderung (dcₜₑₙ/dt)ₘᵢₙ erreicht ist;
(b) Entfernung der im Schritt (a) vermessenen ersten Spülflüssigkeit;
(c) Zugabe einer vorbestimmten Wassermenge a₁ und Messung in der dadurch gebildeten zweiten Spülflüssigkeit (7) der Waschmittelkonzentration cₜₑₙ in Abhängigkeit von der Zeit t mittels des Impedanzsensors (9); und
(d) Auswertung der zeitlichen Zunahme der Waschmittelkonzentration cₜₑₙ in Hinblick auf die Ausgestaltung zumindest des nächsten Spülschrittes für die Wäschestücke (4);
wobei für die Messung ein in der Steuereinrichtung (8) hinterlegter Zusammenhang zwischen Impedanzsignal und Waschmittelkonzentration verwendet wird.

3. Verfahren nach Anspruch 1 oder 2, **dadurch gekennzeichnet, dass** anschließend an die Waschphase die folgenden Schritte durchgeführt werden:
(a1) Messung der Waschmittelkonzentration cₜₑₙ in einer ersten Spülflüssigkeit (7) mittels des Impedanzsensors (9) solange, bis hinsichtlich der Waschmittelkonzentration cₜₑₙ eine vorgegebene maximale Konzentration cₜₑₙ^{max1} oder eine vorgegebene minimale zeitliche Konzentrationsänderung (dcₜₑₙ/dt)ₘᵢₙ₁ erreicht ist;
(b1) Entfernung der im Schritt (a1) vermessenen ersten Spülflüssigkeit durch Abpumpen;
(c1) Zugabe einer vorbestimmten Wassermenge a₁;
(c2) Messung der Waschmittelkonzentration cₜₑₙ in der im Schritt (c1) gebildeten zweiten Spülflüssigkeit (7) mittels des Impedanzsensors (9) bis hinsichtlich der Waschmittelkonzentration cₜₑₙ eine vorgegebene maximale Konzentration cₜₑₙ₋^{max2} oder eine vorgegebene minimale zeitliche Konzentrationsänderung (dcₜₑₙ/dt)ₘᵢₙ₂ erreicht ist;
(d1) Ermittlung der zeitlichen Dauer Δt von Schritt (c2); und
(e1) Auswertung der zeitlichen Dauer Δt von Schritt (c2) in Hinblick auf die Ausgestaltung mindestens des nächsten Spülschrittes;
wobei für die Messung ein in der Steuereinrichtung hinterlegter Zusammenhang zwischen Impedanzsignal und Waschmittelkonzentration verwendet wird.

4. Verfahren nach Anspruch 1 oder 2, **dadurch gekennzeichnet, dass** anschließend an die Waschphase die folgenden Schritte durchgeführt werden:
(a1) Messung der Waschmittelkonzentration cₜₑₙ in einer ersten Spülflüssigkeit (7) mittels des Impedanzsensors (9) bis hinsichtlich der Waschmittelkonzentration cₜₑₙ eine vorgegebene maximale Konzentration cₜₑₙ^{max} oder eine vorgegebene minimale zeitliche Konzentrationsänderung (dcₜₑₙ/dt)ₘᵢₙ erreicht ist;
(b1) Entfernung der im Schritt (a1) vermessenen ersten Spülflüssigkeit (7) durch Abpumpen;
(c1) Zugabe einer vorbestimmten Wassermenge a₁; und
(c2) Messung der Waschmittelkonzentration cₜₑₙ in der im Schritt (c1) gebildeten zweiten Spülflüssigkeit (7) mittels des Impedanzsensors (9) für einen vorgegebenen Zeitraum Δtₛₑₜ; hinsichtlich der Waschmittelkonzentration cₜₑₙ und/oder eine vorgegebene minimale zeitliche Konzentrationsänderung (dcₜₑₙ/dt)ₘᵢₙ erreicht ist;
(d2) Registrierung der nach Ablauf von Δtₛₑₜ gemessenen Waschmittelkonzentration cₜₑₙ und/oder der zeitlichen Konzentrationsänderung (dcₜₑₙ/dt); und
(e2) Auswertung der im Schritt (d2) registrierten Waschmittelkonzentration cₜₑₙ und/oder der zeitlichen Konzentrationsänderung (dcₜₑₙ/dt) in Hinblick auf die Ausgestaltung mindestens des nächsten Spülschrittes;
wobei für die Messung ein in der Steuereinrichtung (8) hinterlegter Zusammenhang zwischen Impedanzsignal und Waschmittelkonzentration verwendet wird.

5. Verfahren nach einem der Ansprüche 1 bis 4, **dadurch gekennzeichnet, dass** vor der Messung der Waschmittelkonzentration durch den Impedanzsensor (9) ein in der Steuereinrichtung (8) hinterlegtes Bewegungsprogramm der Trommel (3) durchgeführt wird.

6. Verfahren nach Anspruch 5, **dadurch gekennzeichnet, dass** für verschiedene Beladungsmengen mit Wäschestücken (4) unterschiedliche Bewegungsprogramme der Trommel (3) durchgeführt werden, wobei in der Steuereinrichtung (8) ein Zusammenhang zwischen Beladungsmenge und Bewegungsprogramm der Trommel (3) hinterlegt ist.

7. Verfahren nach Anspruch 5 oder 6, **dadurch gekennzeichnet, dass** bei Unterschreiten eines vorgegebenen Wertes cₛₑₜ₁ der Waschmittelkonzentration oder einem Überschreiten einer vorgegebenen Zeitspanne Δtₛₑₜ für das Erreichen eines vorgegebenen Wertes cₛₑₜ₂ der Waschmittelkonzentration ein Bewegungsprogramm durchgeführt wird, vorzugsweise vor dem nächsten Spülschritt, das eine größere Wäschedurchflutung umfasst als für den Fall, dass diese Bedingungen nicht erfüllt sind.

8. Verfahren nach einem der Ansprüche 1 bis 7, **dadurch gekennzeichnet, dass** bei der Messung der Waschmittelkonzentration Art und/oder Menge an Verschmutzungen der zu waschenden Wäschestücke (4) berücksichtigt wird, wobei in der Steuereinrichtung (8) ein Zusammenhang zwischen Impedanzsignal und Waschmittelkonzentration für verschiedene Arten und/oder Mengen an Verschmutzungen der zu waschenden Wäschestücke (4) hinterlegt ist.

9. Verfahren nach Anspruch 1 - 8, **dadurch gekennzeichnet, dass** die Impedanzsignale in Hinblick auf die Zusammensetzung eines Waschmittels, insbesondere der in ihm enthaltenen Tenside, ausgewertet werden, wobei in der Steuereinrichtung (8) für verschiedene Komponenten und Mengen eines Waschmittels Impedanzsignale hinterlegt sind.

10. Verfahren nach einem der Ansprüche 1 bis 9, **dadurch gekennzeichnet, dass** die Spülphase beendet wird, wenn in der Spülflüssigkeit (7) am Ende eines Spülschrittes eine vorgegebene minimale Waschmittelkonzentration cₜₑₙₘᵢₙ erreicht ist.

11. Verfahren nach einem der Ansprüche 1 bis 10, **dadurch gekennzeichnet, dass** die Ausgestaltung der Spülphase ein zeitoptimiertes und ein wassermengenoptimiertes Spülprogramm umfasst, wobei im zeitoptimierten Spülprogramm die Anzahl der Spülschritte kleiner und die einzelnen Spülwassermengen größer sind als im wassermengenoptimierten Spülprogramm.

12. Waschmaschine (1) mit einem Behälter (2), einer Trommel (3) zur Aufnahme von Wäschestücken (4), einem Antriebsmotor (5) für die Trommel (3), einem Sensor im Behälter (2) zur Bestimmung eines Signals in Abhängigkeit von einer Zusammensetzung einer wässrigen Flüssigkeit (7) im Behälter (2), und einer Steuereinrichtung (8), wobei die Steuereinrichtung (8) eingerichtet ist zur Durchführung eines Verfahrens, bei dem anschließend an eine Waschphase in einer Spülphase das Signal in Hinblick auf die weitere Ausgestaltung der Spülphase ausgewertet wird und die Ausgestaltung der Spülphase die Anzahl weiterer Spülschritte und/oder die noch einzusetzende Wassermenge umfasst, **dadurch gekennzeichnet, dass** der Sensor ein Impedanzsensor (9) ist, das Signal eine Waschmittelkonzentration cₜₑₙ ist und die Steuereinrichtung (8) eingerichtet ist zur Durchführung eines Verfahrens, bei dem die Waschmittelkonzentration cₜₑₙ in der Spülflüssigkeit (7) mittels des Impedanzsensors (9) verfolgt wird, wobei durch den Impedanzsensor (9) Impedanzsignale aufgenommen und ausgewertet werden, indem der Impedanzsensor mit elektrischer Wechselspannung mit variierenden Frequenzen beaufschlagt wird und die Impedanzsignale in Hinblick auf den Phasenwinkel ϕ und den Betrag der Impedanz ausgewertet werden, um daraus die Waschmittelkonzentration cₜₑₙ zu ermitteln, wobei die zeitliche Zunahme der Waschmittelkonzentration cₜₑₙ in Hinblick auf die weitere Ausgestaltung der Spülphase ausgewertet wird und wobei die Ausgestaltung der Spülphase die Anzahl weiterer Spülschritte und/oder die noch einzusetzende Wassermenge umfasst.

13. Waschmaschine (1) nach Anspruch 12, **dadurch gekennzeichnet, dass** im Behälter (2) ein Temperatursensor (22) angeordnet ist und in der Steuereinrichtung (8) für verschiedene mit dem Temperatursensor (22) gemessene Temperaturwerte ein Zusammenhang zwischen Impedanzsignalen und Waschmittelkonzentrationen hinterlegt ist.

## Claims

1. Method for operating a washing machine (1) having a container (2), a drum (3) for receiving items of laundry (4), a drive motor (5) for the drum (3), a sensor in the container (2) for measuring a signal as a function of a composition of an aqueous liquid (7) in the container (2), and a control facility (8), wherein following a washing phase, in a rinsing phase the signal is tracked in the rinsing liquid (7) by means of the sensor, wherein in respect of the further embodiment of the rinsing phase, the signal is evaluated and the embodiment of the rinsing phase comprises the number of further rinsing steps and/or the quantity of water still to be used, **characterised in that** the sensor is an impedance sensor (9), the signal is a detergent concentration cₜₑₙ and the temporal increase in the detergent concentration cₜₑₙ is evaluated in respect of the further embodiment of the rinsing phase, wherein impedance signals are received and evaluated by means of the impedance sensor (9), by the impedance sensor being applied with electrical alternating voltage with varying frequencies and the impedance signals being evaluated in respect of the phase angle ϕ and the sum of the impedance in order to determine therefrom the detergent concentration cₜₑₙ, and wherein the embodiment of the rinsing phase comprises the number of further rinsing steps and/or the quantity of water still to be used.

2. Method according to claim 1, **characterised in that** following the washing phase the following steps are carried out:
(a) measuring the detergent concentration cₜₑₙ in a first washing liquid (7) by means of the impedance sensor (9) provided a predetermined maximum concentration cₜₑₙ^{max} or a predetermined minimal temporal change in concentration (dcₜₑₙ/dt)ₘᵢₙ is reached in respect of the detergent concentration cₜₑₙ;
(b) removing the first rinsing liquid measured in step (a);
(c) adding a predetermined quantity of water a₁ and measuring the detergent concentration cₜₑₙ in the second rinsing liquid (7) formed thereby, as a function of the time t by means of the impedance sensor (9); and
d) evaluating the temporal increase in the detergent concentration cₜₑₙ in respect of the embodiment of at least the next rinsing step for the items of laundry (4);
wherein an association between impedance signal and detergent concentration stored in the control facility (8) is used for the measurement.

3. Method according to claim 1 or 2, **characterised in that** following the washing phase the following steps are carried out:
(a1) measuring the detergent concentration cₜₑₙ in a first washing liquid (7) by means of the impedance sensor (9) provided a predetermined maximum concentration cₜₑₙ^{max1}or a predetermined minimal temporal change in concentration (dcₜₑₙ/dt)ₘᵢₙ₁ is reached in respect of the detergent concentration cₜₑₙ;
(b1) removing the first rinsing liquid measured in step (a1) by means of pumping off;
(c1) adding a predetermined quantity of water a₁;
(c2) measuring the detergent concentration cₜₑₙ in the second washing liquid (7) formed in step (c1) by means of the impedance sensor (9) until a predetermined maximum concentration cₜₑₙ-ₘₐₓ₂ or a predetermined minimal temporal change in concentration (dcₜₑₙ/dt)ₘᵢₙ₂ is reached in respect of the detergent concentration cₜₑₙ;
(d1) determining the temporal duration Δt of step (c2); and
(e1) evaluating the temporal duration Δt of step (c2) in respect of the embodiment of at least the next rinsing step;
wherein an association between impedance signal and detergent concentration stored in the control facility is used for the measurement.

4. Method according to claim 1 or 2, **characterised in that** following the washing phase the following steps are carried out:
(a1) measuring the detergent concentration cₜₑₙ in a first rinsing liquid (7) by means of the impedance sensor (9) until a predetermined maximum concentration cₜₑₙ^{max} or a predetermined minimal temporal change in concentration (dcₜₑₙ/dt)ₘᵢₙ is reached in respect of the detergent concentration;
(b1) removing the first washing liquid (7) measured in step (a1) by means of pumping off;
(c1) adding a predetermined quantity of water a₁; and
(c2) measuring the detergent concentration cₜₑₙ in the second rinsing liquid (7) formed in step (c1) by means of the impedance sensor (9) for a predetermined period of time Δtₛₑₜ; in respect of the detergent concentration cₜₑₙ and/or a predetermined minimal temporal change in concentration (dcₜₑₙ/dt)ₘᵢₙ;
(d2) registering the detergent concentration cₜₑₙ measured after the expiration of Δtₛₑₜ and/or the temporal change in concentration (dcₜₑₙ/dt); and
(e2) evaluating the detergent concentration cₜₑₙ registered in step (d2) and/or the temporal change in concentration (dcₜₑₙ/dt) in respect of the embodiment of at least the next rinsing step;
wherein an association between the impedance signal and detergent concentration which is stored in the control facility (8) is used for the measurement.

5. Method according to one of claims 1 to 4, **characterised in that** before measuring the detergent concentration by means of the impedance sensor (9), a movement program of the drum (3) stored in the control facility (8) is carried out.

6. Method according to claim 5, **characterised in that** for different load quantities with items of laundry (4) different movement programs of the drum (3) are carried out, wherein an association between load quantity and movement program of the drum (3) is stored in the control facility (8).

7. Method according to claim 5 or 6, **characterised in that** when a predetermined value cₛₑₜ₁ of the detergent concentration is not met or a predetermined time span Δtₛₑₜ for reaching a predetermined value cₛₑₜ₂ of the detergent concentration is exceeded, a movement program is carried out, preferably before the next step, which comprises a greater laundry flooding than in the event that these conditions are not fulfilled.

8. Method according to one of claims 1 to 7, **characterised in that** when the detergent concentration is measured, the type and/or quantity of dirt of the items of laundry (4) to be washed is taken into consideration, wherein an association between impedance signal and detergent concentration for various types and/or quantities of dirt of the items of laundry (4) to be washed is stored in the control facility (8).

9. Method according to claim 1 - 8, **characterised in that** the impedance signals are evaluated in respect of the composition of a detergent, in particular the tenside contained therein, wherein impedance signals are stored in the control facility (8) for different components and quantities of detergent.

10. Method according to one of claims 1 to 9, **characterised in that** the rinsing phase is concluded when a predetermined minimal detergent concentration cₜₑₙₘᵢₙ is reached in the rinsing liquid (7) at the end of a rinsing step.

11. Method according to one of claims 1 to 10, **characterised in that** the embodiment of the rinsing phase comprises a time-optimised and a water quantity-optimised rinsing program, wherein in the time-optimised rinsing program the number of washing steps is smaller and the individual quantities of rinsing water are greater than in the water quantity-optimised rinsing program.

12. Washing machine (1) having a container (2), a drum (3) for receiving items of laundry (4), a drive motor (5) for the drum (3), a sensor in the container (2) for determining a signal as a function of a composition of an aqueous liquid (7) in the container (2) and a control facility (8), wherein the control facility (8) is designed to carry out a method, in which following a washing phase, in a rinsing phase the signal is evaluated in respect of the further embodiment of the rinsing phase and the embodiment of the rinsing phase comprises the number of further rinsing steps and/or the quantity of water still to be used, **characterised in that** the sensor is an impedance sensor (9), the signal is a detergent concentration cₜₑₙ and the control facility (8) is designed to carry out a method, in which the detergent concentration cₜₑₙ is tracked in the rinsing liquid (7) by means of the impedance sensor (9), wherein impedance signals are recorded and evaluated by means of the impedance sensor (9), by the impedance sensor being applied with electrical alternating voltage with varying frequencies, and the impedance signals being evaluated in respect of the phase angle ϕ and the sum of the impedance, in order to determine the detergent concentration cₜₑₙ therefrom, wherein the temporal increase in the detergent concentration cₜₑₙ is evaluated in respect of the further embodiment of the rinsing phase, and wherein the embodiment of the rinsing phase comprises the number of further rinsing steps and/or the quantity of water still to be used.

13. Washing machine (1) according to claim 12, **characterised in that** a temperature sensor (22) is arranged in the container (2), and an association between impedance signals and detergent concentration is stored in the control facility (8) for different temperature values measured with the temperature sensor (22).

## Revendications

1. Procédé de fonctionnement d'une machine à laver (1) ayant une cuve (2), un tambour (3) pour recevoir du linge (4), un moteur d'entraînement (5) pour le tambour (3), un capteur dans la cuve (2) pour mesurer un signal en fonction d'une composition d'un liquide aqueux (7) dans la cuve (2), et un dispositif de commande (8), le signal dans le liquide de rinçage (7) étant surveillé au moyen du capteur suite à une phase de lavage dans une phase de rinçage, le signal étant évalué en vue de la configuration ultérieure de la phase de rinçage et la configuration de la phase de rinçage comprenant le nombre d'étapes de rinçage supplémentaires et/ou la quantité d'eau encore à utiliser, **caractérisé en ce que** le capteur est un capteur d'impédance (9), le signal est une concentration en agent de lavage cₜₑₙ et l'augmentation dans le temps de la concentration en agent de lavage cₜₑₙ est évaluée en vue de la configuration ultérieure de la phase de rinçage, des signaux d'impédance étant enregistrés et évalués par le capteur d'impédance (9), en alimentant le capteur d'impédance avec une tension électrique alternative de fréquences variables et en évaluant les signaux d'impédance concernant l'angle de phase ϕ et la valeur absolue de l'impédance, afin d'en déterminer la concentration en agent de lavage cₜₑₙ, et la configuration de la phase de rinçage comprenant le nombre d'étapes de rinçage supplémentaires et/ou la quantité d'eau encore à utiliser.

2. Procédé selon la revendication 1, **caractérisé en ce que**, après la phase de lavage, les étapes suivantes sont effectuées:
(a) mesure de la concentration en agent de lavage cₜₑₙ dans un premier liquide de rinçage (7) au moyen du capteur d'impédance (9) jusqu'à ce que, concernant la concentration en agent de lavage cₜₑₙ, une concentration maximale prédéterminée cₜₑₙ^{max} ou une variation de concentration minimale prédéterminée dans le temps (dcₜₑₙ/dt)ₘᵢₙ soit atteinte ;
(b) élimination du premier liquide de rinçage mesuré à l'étape (a) ;
(c) ajout d'une quantité prédéterminée d'eau a1 et mesure dans le second liquide de rinçage (7) ainsi formé de la concentration en agent de lavage cₜₑₙ en fonction du temps t au moyen du capteur d'impédance (9) ; et
(d) évaluation de l'augmentation dans le temps de la concentration en agent de lavage cₜₑₙ en vue de la conception d'au moins l'étape de rinçage suivante du linge (4) ;
une relation entre le signal d'impédance et la concentration en agent de lavage, enregistrée dans le dispositif de commande (8), étant utilisée pour la mesure.

3. Procédé selon la revendication 1 ou 2, **caractérisé en ce que**, après la phase de lavage, les étapes suivantes sont effectuées:
(a1) mesure de la concentration en agent de lavage cₜₑₙ dans un premier liquide de rinçage (7) au moyen du capteur d'impédance (9) jusqu'à ce que, concernant la concentration en agent de lavage cₜₑₙ, une concentration maximale prédéterminée cₜₑₙ^{max1} ou une variation de concentration minimale prédéterminée dans le temps (dcₜₑₙ/dt)ₘᵢₙ₁ soit atteinte ;
(b1) élimination par pompage du premier liquide de rinçage mesuré à l'étape (a1) ;
(c1) ajout d'une quantité d'eau prédéterminée a₁ ;
(c2) mesure de la concentration en agent de lavage cₜₑₙ dans le deuxième liquide de rinçage (7) formé à l'étape (c1) au moyen du capteur d'impédance (9) jusqu'à ce que, pour la concentration en agent de lavage cₜₑₙ, une concentration maximale prédéterminée cₜₑₙ-^{max2} ou une variation de concentration temporelle minimale prédéterminée (dcₜₑₙ/dt)ₘᵢₙ₂ soit atteinte
(d1) détermination de la durée Δt de l'étape (c2) ; et
(e1) évaluation de la durée Δt de l'étape (c2) en vue de la conception d'au moins l'étape de rinçage suivante ;
une relation entre le signal d'impédance et la concentration en agent de lavage, enregistrée dans le dispositif de commande, étant utilisée pour la mesure.

4. Procédé selon la revendication 1 ou 2, **caractérisé en ce que**, après la phase de lavage, les étapes suivantes sont effectuées :
(a1) mesure de la concentration en agent de lavage cₜₑₙ dans un premier liquide de rinçage (7) au moyen du capteur d'impédance (9) jusqu'à ce qu'une concentration maximale prédéterminée cₜₑₙ^{max} ou qu'une variation de concentration temporelle minimale prédéterminée (dcₜₑₙ/dt)ₘᵢₙ soit atteinte concernant la concentration en agent de lavage cₜₑₙ ;
(b1) élimination par pompage du premier liquide de rinçage (7) mesuré à l'étape (a1) ;
(c1) ajout d'une quantité d'eau prédéterminée a₁ ; et
(c2) mesure de la concentration en agent de lavage cₜₑₙ dans le deuxième liquide de rinçage (7) formé à l'étape (c1) au moyen du capteur d'impédance (9) pendant une période de temps prédéterminée Δtₛₑₜ ; jusqu'à ce que, pour la concentration en agent de lavage cₜₑₙ, une concentration maximale prédéterminée cₜₑₙ^{max} ou qu'une variation de concentration temporelle minimale prédéterminée (dcₜₑₙ/dt)ₘᵢₙ soit atteinte;
(d2) enregistrement de la concentration en agent de lavage cₜₑₙ mesurée après l'expiration de Δtₛₑₜ et/ou de la variation de concentration dans le temps (dcₜₑₙ/dt) ; et
(e2) évaluation de la concentration en agent de lavage cₜₑₙ enregistrée à l'étape (d2) et/ou de la variation de concentration dans le temps (dcₜₑₙ/dt) en vue de la configuration d'au moins l'étape de rinçage suivante ;
une relation entre le signal d'impédance et la concentration en agent de lavage, enregistrée dans le dispositif de commande (8), étant utilisée pour la mesure.

5. Procédé selon l'une des revendications 1 à 4, **caractérisé en ce que**, avant la mesure de la concentration en agent de lavage par le capteur d'impédance (9), un programme de mouvement du tambour (3) enregistré dans le dispositif de commande (8) est exécuté.

6. Procédé selon la revendication 5, **caractérisé en ce que** pour différentes quantités de charge de linge (4), différents programmes de mouvement du tambour (3) sont exécutés, une relation entre la quantité de charge et le programme de mouvement du tambour (3) étant enregistrée dans le dispositif de commande (8).

7. Procédé selon la revendication 5 ou 6, **caractérisé en ce que**, en cas de valeur inférieure à une valeur prédéterminée cₛₑₜ₁ de la concentration en agent de lavage ou de dépassement d'un laps de temps prédéterminé Δtₛₑₜ pour atteindre une valeur prédéterminée cₛₑₜ₂ de la concentration en agent de lavage, un programme de mouvement est exécuté, de préférence avant l'étape de rinçage suivante, qui comprend un rinçage de linge plus important que dans le cas où ces conditions ne sont pas remplies.

8. Procédé selon l'une des revendications 1 à 7, **caractérisé en ce que**, lors de la mesure de la concentration en agent de lavage, on tient compte du type et/ou de la quantité de salissures du linge (4) à laver, une relation entre le signal d'impédance et la concentration en agent de lavage étant mémorisée dans le dispositif de commande (8) pour différents types et/ou quantités de salissures du linge (4) à laver.

9. Procédé selon les revendications 1 à 8, **caractérisé en ce que** les signaux d'impédance sont évalués concernant la composition d'un agent de lavage, en particulier des agents tensioactifs qu'il contient, des signaux d'impédance étant enregistrés dans le dispositif de commande (8) pour différents composants et quantités d'un agent de lavage.

10. Procédé selon l'une des revendications 1 à 9, **caractérisé en ce que** la phase de rinçage est arrêtée lorsqu'une concentration minimale prédéterminée en agent de lavage cₜₑₙₘᵢₙ est atteinte dans le liquide de rinçage (7) à la fin d'une étape de rinçage.

11. Procédé selon l'une des revendications 1 à 10, **caractérisé en ce que** la configuration de la phase de rinçage comprend un programme de rinçage optimisé en temps et un programme de rinçage optimisé en quantité d'eau, le nombre d'étapes de rinçage étant plus petit et les quantités d'eau de rinçage individuelles étant plus grandes dans le programme de rinçage optimisé en temps que dans le programme de rinçage optimisé en quantité d'eau.

12. Machine à laver (1) ayant une cuve (2), un tambour (3) pour recevoir du linge (4), un moteur d'entraînement (5) pour le tambour (3), un capteur dans la cuve (2) pour déterminer un signal en fonction d'une composition d'un liquide aqueux (7) dans la cuve (2), et un dispositif de commande (8), le dispositif de commande (8) étant conçu pour exécuter un procédé, dans lequel, après une phase de lavage, le signal est évalué dans une phase de rinçage en vue de la configuration ultérieure de la phase de rinçage et la configuration de la phase de rinçage comprend le nombre d'étapes de rinçage supplémentaires et/ou la quantité d'eau supplémentaire à utiliser, **caractérisé en ce que** le capteur est un capteur d'impédance (9), le signal est une concentration en agent de lavage cₜₑₙ et le dispositif de commande (8) est conçu pour exécuter un procédé dans lequel la concentration en agent de lavage cₜₑₙ dans le liquide de rinçage (7) est surveillée au moyen du capteur d'impédance (9), des signaux d'impédance étant enregistrés et évalués par le capteur d'impédance (9), en alimentant le capteur d'impédance avec une tension électrique alternative à fréquences variables et en évaluant les signaux d'impédance concernant l'angle de phase ϕ et la valeur absolue de l'impédance, afin d'en déterminer la concentration en agent de lavage cₜₑₙ, l'augmentation dans le temps de la concentration en agent de lavage cₜₑₙ étant évaluée en vue de la configuration ultérieure de la phase de lavage et la configuration de la phase de lavage comprenant le nombre d'étapes de lavage supplémentaires et/ou la quantité d'eau supplémentaire à utiliser.

13. Machine à laver (1) selon la revendication 12, **caractérisée en ce qu'**un capteur de température (22) est disposé dans la cuve (2) et **en ce qu'**une relation entre des signaux d'impédance et des concentrations en agent de lavage est enregistrée dans le dispositif de commande (8) pour différentes valeurs de température mesurées avec le capteur de température (22).
